# FASCICULE DE BREVET EUROPEEN

(11) **EP 1 565 922 B1**
(45) Date de publication et mention de la délivrance du brevet: **16.08.2006**
(21) Numéro de dépôt: 03786074.9
(22) Date de dépôt: 27.11.2003
(51) Int. Cl.: H01H 59/00

(54) **MICRO-COMMUTATEUR ELECTROSTATIQUE POUR COMPOSANT A FAIBLE TENSION D'ACTIONNEMENT**
MIKROMECHANISCHER ELEKTROSTATISCHER SCHALTER MIT NIEDRIGER BETÄTIGUNGSSPANNUNG
ELECTROSTATIC MICROSWITCH FOR LOW-VOLTAGE-ACTUATION COMPONENTS

(30) Priorité: 28.11.2002 FR 0214944
(43) Date de publication de la demande: 24.08.2005
(73) Titulaire: COMMISSARIAT A L'ENERGIE ATOMIQUE, 75752 Paris Cédex 15 (FR)
(72) Inventeur: ROBERT, Philippe, F-38100 GRENOBLE (FR)
(74) Mandataire: Poulin, Gérard
(86) Numéro de dépôt international: PCT/FR2003/050138
(87) Numéro de publication internationale: WO 2004/051688

(56) Documents cités:
- EP-A- 1 156 504
- WO-A-94/27308
- US-A1- 2002 027 487
- YAO J J: "RF MEMS from a device perspective" JOURNAL OF MICROMECHANICS AND MICROENGINEERING, DEC. 2000, IOP PUBLISHING, UK, vol. 10, no. 4, décembre 2000 (2000-12), pages R9-38, XP002254912 ISSN: 0960-1317 cité dans la demande
- YAO J J ET AL: "A SURFACE MICROMACHINES MINIATURE SWITCH FOR TELECOMMUNICATIONS APPLICATIONS WITH SIGNAL FREQUENCES FROM DC UP TO 4 GHZ" INTERNATIONAL CONFERENCE ON SOLID-STATE SENSORS AND ACTUATORS AND EUROSENSORS, XX, XX, vol. 2, 25 juin 1995 (1995-06-25), pages 384-387, XP000646268 cité dans la demande
- PONCHAK G E ET AL: "FINITE GROUND COPLANAR WAVEGUIDE SHUNT MEMS SWITCHES FOR SWITCHED LINE PHASE SHIFTERS" 30TH EUROPEAN MICROWAVE CONFERENCE PROCEEDINGS. PARIS, OCT. 3 - 5, 2000, PROCEEDINGS OF THE EUROPEAN MICROWAVE CONFERENCE, LONDON: CMP, GB, vol. 1 OF 3 CONF. 30, 3 octobre 2000 (2000-10-03), pages 252-255, XP001060741 cité dans la demande

## Description

### DOMAINE TECHNIQUE

L'invention concerne un micro-commutateur électrostatique à grande fiabilité de fonctionnement et adapté aux composants à faible tension d'actionnement. Sous le terme de micro-commutateur, on inclut les micro-relais, les actionneurs de type MEMS (pour "Micro-Electro-Mechanical-System) et les actionneurs haute fréquence.

### ETAT DE LA TECHNIQUE ANTERIEURE

L'article "RF MEMS from a device perspective" de J. Jason Yao, paru dans J. Micromech. Microeng. 10(2000), pages R9 à R38, récapitule les progrès récents accomplis dans le domaine des MEMS pour des applications haute fréquence.

Les composants haute fréquence ou RF pour la téléphonie mobile se voient imposer le cahier des charges suivants :
- tension d'alimentation inférieure à 5 V,
- isolation supérieure à 30 dB,
- perte d'insertion inférieure à 0,3 dB,
- fiabilité pour un nombre de cycles supérieur à 10⁹,
- dimensions inférieures à 0,05 mm².

Les micro-commutateurs sont très largement utilisés dans le domaine des communications : dans le routage des signaux, les réseaux d'accord d'imdépances, l'ajustage de gain d'amplificateurs, etc... En ce qui concerne les bandes de fréquences des signaux à commuter, ces fréquences sont comprises entre quelques MHz et plusieurs dizaines de GHz.

Classiquement, pour ces circuits RF, on utilise des commutateurs issus de la microélectronique, qui permettent une intégration avec l'électronique des circuits et qui ont un faible coût de fabrication. En termes de performances, ces composants sont par contre assez limités. Ainsi, des commutateurs de type FET en silicium peuvent commuter des signaux de forte puissance à basse fréquence mais pas à haute fréquence. Les commutateurs de type MESFET en GaAs ou les diodes PIN fonctionnent bien à haute fréquence mais uniquement pour des signaux de faibles niveaux. Enfin, d'une manière générale, au delà de 1 GHz, tous ces commutateurs micro-électroniques présentent une perte d'insertion importante (classiquement autour de 1 à 2 dB) à l'état passant et une isolation assez faible à l'état ouvert (-20 à -25 dB). Le remplacement de composants conventionnels par des micro-commutateurs MEMS est par conséquent prometteur pour ce type d'application.

De par leur conception et leur principe de fonctionnement, les commutateurs MEMS présentent les caractéristiques suivantes :
- faibles pertes d'insertion (typiquement inférieures à 0,3 dB),
- isolation importante du MHz au millimétrique (typiquement supérieure à -30 dB),
- faible consommation,
- pas de non-linéarité de réponse.

On distingue deux types de contact pour ces micro-commutateurs MEMS.

L'un de ces types de contact est le commutateur à contact ohmique décrit dans l'article "RF MEMS from a device perpective" de J. Jason Yao cité ci-dessus et dans l'article "A Surface Micromachined Miniature Switch For Telecommunications Applications with Signal Frequencies From DC up to 4 GHz" de J. Jason Yao et M. Franck Chang, paru dans la revue Transducers'95, Eurosensors IX, pages 384 à 387. Dans ce type de contact, les deux pistes RF sont mises en contact par un court-circuit (contact métal-métal). Ce type de contact est adapté aussi bien pour les signaux continus que pour les signaux haute fréquence (supérieure à 10 GHz).

L'autre type de contact est le commmutateur capacitif décrit dans l'article "RF MEMS From a device perspective" de J. Jason Yao cité ci-dessus et dans l'article "Finite Ground Coplanar Waveguide Shunt MEMS Switches for Switched Line Phase Shifters" de George E. Ponchak et al., paru dans 30th European Microwave Conference, Paris 2000, pages 252 à 254. Dans ce type de contact, une couche d'air est ajustée de manière électromécanique pour obtenir une variation de capacité entre l'état fermé et l'état ouvert. Ce type de contact est particulièrement bien adapté aux hautes fréquences (supérieures à 10 GHz) mais inadéquat aux basses fréquences.

Dans l'état de l'art, on distingue deux grand principes d'actionnement pour les commutateurs MEMS : les commutateurs à actionnement thermique et les commutateurs à actionnement électrostatique.

Les commutateurs à actionnement thermique présentent l'avantage d'une faible tension d'actionnement. Par contre, ils présentent les inconvénients suivants : consommation excessive (surtout dans le cas d'applications en téléphonie mobile), vitesse de commutation faible (à cause de l'inertie thermique) et technologie souvent lourde.

Les commutateurs à actionnement électrostatique présentent les avantages d'une vitesse de commutation rapide et d'une technologie généralement simple. Par contre, ils présentent l'inconvénient dû à des problèmes de fiabilité. Ce point est particulièrement sensible dans le cas de micro-commutateurs électrostatiques à faible tension d'actionnement (possibilité d'un collage des structures). En effet, à cause de la configuration des micro-commutateurs à actionnement électrostatiques de l'état de l'art, le dimensionnement de ce type de composant pour avoir une tension d'actionnement faible (inférieure à 10 V, voire inférieure à 5 V) implique nécessairement :
- soit une diminution de la raideur mécanique du composant et on observe alors une forte sensibilité du commutateur aux accélérations et aux chocs, ce qui est un problème pour les téléphones mobiles,
- soit une augmentation de la surface des électrodes d'actionnement, ce qui induit alors nécessairement une augmentation de l'amortissement et donc un accroissement du temps de commutation,
- soit un compromis entre ces deux paramètres.

Enfin, quelle que soit l'option choisie, il en résulte une diminution sensible de la fiabilité du micro-commutateur du fait d'un risque accru de collage de la structure.

Un example de micro-commutateur électrostatique avec faible tension d'actionnement est décrit dans le document US-A-2002/027487.

### EXPOSÉ DE L'INVENTION

Pour pallier aux inconvénients de l'art antérieur, il est proposé selon la présente invention un micro-commutateur qui se distingue de l'état de l'art par son mode de fonctionnement et sa conception. Il possède en effet deux jeux distincts d'électrodes d'actionnement et utilise un mode d'actionnement en deux temps qui lui permet de concilier à la fois une faible tension d'actionnement et un temps de commutation faible tout en conservant une raideur mécanique du micro-commutateur en fonctionnement élevée.

L'invention a donc pour objet un micro-commutateur électrostatique destiné à raccorder électriquement au moins deux pistes électriquement conductrices disposées sur un support, le raccord électrique entre les deux pistes conductrices se faisant au moyen d'un plot de contact prévu sur des moyens déformables en matériau isolant et aptes à se déformer par rapport au support sous l'action d'une force électrostatique générée par des électrodes de commande, le plot de contact réalisant le raccord électrique des extrémités des deux pistes conductrices lorsque les moyens déformables sont suffisamment déformés, caractérisé en ce que les électrodes de commande sont réparties sur les moyens déformables et le support en deux jeux d'électrodes, un premier jeu d'électrodes destiné à la génération d'une première force électrostatique pour amorcer la déformation des moyens déformables, un deuxième jeu d'électrodes destiné à la génération d'une deuxième force électrostatique pour poursuivre la déformation des moyens déformables de façon que le plot de contact raccorde électriquement les extrémités des deux pistes conductrices.

Les électrodes de commande réparties sur les moyens déformables peuvent être disposées sur ceux-ci de façon que les moyens déformables sont interposés entre elles et les électrodes de commande réparties sur le support.

Selon une variante de réalisation, les électrodes de commande réparties sur le support comprennent deux électrodes qui sont chacune une électrode commune pour le premier jeu d'électrodes et pour le deuxième jeu d'électrodes.

Les moyens déformables peuvent comprendre une poutre encastrée à ses deux extrémités ou une poutre en porte-à-faux. Dans ce cas, les électrodes de commande réparties sur les moyens déformables peuvent comprendre des électrodes de l'un des deux jeux d'électrodes disposées sur des parties annexes rattachées à la poutre et agencées de chaque coté de la poutre. Dans ce cas aussi, les électrodes de commande réparties sur les moyens déformables peuvent comprendre des électrodes de l'autre des deux jeux d'électrodes disposées sur la poutre et agencées de chaque coté du plot de contact.

### BRÈVE DESCRIPTION DES DESSINS

L'invention sera mieux comprise et d'autres avantages et particularités apparaîtront à la lecture de la description qui va suivre, donnée à titre d'exemple non limitatif, accompagnée des dessins annexés parmi lesquels :
- la figure 1 est une vue de dessus d'un micro-commutateur électrostatique selon la présente invention,
- la figure 2 est une vue en coupe selon l'axe II-II de la figure 1,
- la figure 3 est une vue en coupe selon l'axe III-III de la figure 1,
- les figures 4 et 5 sont des vues explicatives du fonctionnement du micro-commutateur de l'invention, correspondant à la figure 2,
- les figures 6A à 6G sont des vues en coupe illustrant un procédé de réalisation d'un micro-commutateur selon la présente invention.

### DESCRIPTION DETAILLEE DE MODES DE REALISATION DE L'INVENTION

La figure 1 est une vue de dessus d'un micro-commutateur électrostatique selon la présente invention.

Le micro-commutateur est réalisé à la surface d'un substrat isolant. La surface est pourvue d'un évidement 1 délimité par des bords 2, 12, 22 et 32 le surplombant. Une poutre 3 est formée au-dessus de l'évidement 1 en ayant une première extrémité solidaire du bord 22 et une deuxième extrémité solidaire du bord 32. Il s'agit donc d'une poutre encastrée à ses deux extrémités.

La poutre 3 est pourvue de deux parties annexes ou ailettes 13 et 23 situées au même niveau que la poutre 3. Les ailettes 13 et 23 sont situées de part et d'autre de la poutre 3. Elles sont rattachées à la poutre par une partie rétrécie centrale. Elles sont rattachées aux bords 2 et 12 par des parties rétrécies latérales.

Les pistes électriquement conductrices à raccorder sont référencées 4 et 5. Elles possèdent des extrémités, respectivement 14 et 15, disposées sous la poutre 3 et alignées selon l'axe longitudinal de la poutre 3, en se faisant face.

Le fond de l'évidement 1 supporte deux électrodes inférieures 101 et 102 pouvant être respectivement connectées électriquement par les plots de contact 111 et 112. Les électrodes 101 et 102 sont disposées symétriquement par rapport à l'axe longitudinal de la poutre 3. L'électrode 101 se trouve en regard d'une première partie latérale de la poutre 3 et en regard de l'ailette 13. L'électrode 102 se trouve en regard d'une deuxième partie latérale de la poutre 3 et en regard de l'ailette 23.

La poutre 3 supporte plusieurs conducteurs électriques : un plot de contact 6 et deux électrodes 7 et 8. Le plot de contact 6 est situé le long de l'axe longitudinal de la poutre 3 et s'étend jusqu'au-dessus des extrémités 14 et 15 des pistes conductrices 4 et 5. Le plot de contact 6 dépasse de la face inférieure de la poutre 3 ou affleuve au niveau de cette face inférieure de façon à pouvoir relier électriquement les extrémités 14 et 15 si la poutre 3 est suffisamment déformée.

Les électrodes 7 et 8 sont situées sur la face de la poutre 3 opposée à l'évidement. Chacune est située sur une partie latérale de la poutre de façon que l'électrode 7 soit située en regard de la partie correspondante de l'électrode inférieure 101 et que l'électrode 8 soit située en regard de la partie correspondante de l'électrode inférieure 102. Les électrodes 7 et 8 peuvent être respectivement connectées électriquement par les plots de contact 17 et 18.

L'ailette 13 supporte sur sa face supérieure, c'est-à-dire la face opposée à l'évidement, une électrode 33 pouvant être connectée électriquement par un plot de contact 43. L'électrode 33 se trouve en regard d'une partie de l'électrode inférieure 101. De même, l'ailette 23 supporte sur sa face supérieure une électrode 53 pouvant être connectée électriquement par un plot de contact 63. L'électrode 53 se trouve en regard d'une partie de l'électrode inférieure 102.

La figure 2 est une vue en coupe selon l'axe II-II de la figure 1 et la figure 3 est une vue en coupe selon l'axe III-III de la figure 1. Ces figures montrent l'état non défléchi de la poutre 3 en l'absence de potentiels appliqués sur les électrodes.

Les figures 4 et 5 sont des vues explicatives du fonctionnement du micro-commutateur. Ces vues correspondent à la section représentée à la figure 2.

Une tension V1 est d'abord appliquée sur le premier jeu d'électrodes constitué par les électrodes 33 et 53 d'une part et par les électrodes 101 et 102 d'autre part. La tension V1, tension d'amorçage de la déformation, est choisie pour venir plaquer le centre de la poutre sur les électrodes inférieures 101 et 102 comme le montre la figure 4. Dans le cas d'une poutre en porte-à-faux ou cantilever, ce premier jeu d'électrodes aurait pour fonction de plaquer l'extrémité de la poutre sur les électrodes inférieures.

L'application de la tension V1 au premier jeu d'électrodes place le micro-commutateur en fonctionnement mais à l'état non commuté, les extrémités 14 et 15 des pistes conductrices étant suffisamment éloignées l'une de l'autre pour qu'un contact mécanique de la poutre soit obtenu sans contact électrique. Ce déplacement de la poutre n'étant activé que pour amorcer le commutateur (par exemple à la mise en route d'un téléphone portable), l'amortissement amené par la grande surface de ces électrodes n'a aucune conséquence sur le temps de commutation de l'interrupteur en fonctionnement.

Ce premier jeu d'électrodes présente une surface suffisante pour permettre la mise en butée de la poutre pour une tension inférieure à 10 V, voire inférieure à 5V.

Une tension V2 est ensuite appliquée sur le deuxième jeu d'électrodes constitué par les électrodes 7 et 8 d'une part et par les électrodes 101 et 102 d'autre part. La tension V2, tension de commutation, est choisie pour déformer la poutre 3 jusqu'à la mise en contact des extrémités 14 et 15 à connecter avec le plot de contact 6 de la poutre comme le montre la figure 5. La proximité des électrodes en regard du deuxième jeu d'électrodes, due à la flexion de la poutre lors de l'amorçage de la déformation, permet d'actionner le micro-commutateur avec une faible tension tout en conservant une raideur de poutre élevée.

La disposition et le nombre des électrodes peuvent être variables. Une ou plusieurs électrodes peuvent être constitutives de la poutre.

La déformation de la poutre sous l'effet d'une tension d'amorçage permet de diminuer très fortement la tension de maintien de la poutre déformée lors de la commutation.

L'invention procure une grande stabilité et une grande fiabilité du micro-commutateur en fonctionnement. Ceci est dû à la raideur mécanique importante du micro-commutateur en fonctionnement, c'est-à-dire après l'amorçage de la déformation. Il en résulte une très faible sensibilité aux chocs et aux accélérations lors du fonctionnement, ainsi qu'aux effets possibles de piégeage de charges dans la couche diélectrique.

Le temps de commutation est réduit, étant donné le faible déplacement de la poutre entre la position non commutée et la position commutée (déplacement d'air limité donc amortissement limité).

L'isolation haute fréquence est optimisée à cause de l'éloignement important des deux pistes à connecter.

Un autre avantage de l'invention consiste dans la fabrication de ce micro-commutateur selon une technique compatible avec la technique de fabrication des circuits intégrés.

En termes de performance, le dispositif de l'invention se distingue des micro-commutateurs de l'art antérieur par les caractéristiques suivantes. La tension d'actionnement est faible tout en conservant une faible sensibilité aux accélérations, une grande fiabilité de fonctionnement, un temps de commutation et de relaxation mécanique faible.

Le mode de fonctionnement en deux étapes distingue aussi le dispositif selon l'invention des micro-commutateurs de l'art antérieur. La phase d'amorçage de la déformation est effectuée avec une tension d'actionnement faible et sans contrainte forte sur le temps de réponse, le risque de collage électrostatique et la sensibilité aux accélérations. La phase de commutation est effectuée à faible tension d'actionnement répondant aux critères de faible sensibilité aux accélérations, de faible sensibilité aux risques de collage électrostatique et de faible temps de commutation.

Les figures 6A à 6G sont des vues en coupe illustrant un procédé de réalisation d'un micro-commutateur selon l'invention.

La figure 6A montre un substrat de silicium 70 recouvert d'un dépôt d'oxyde de silicium 71 qui a subi une opération de lithogravure afin de définir un encastrement. Le dépôt d'oxyde peut avoir 2 µm d'épaisseur et la profondeur de la gravure peut être de 1,7 µm. La gravure a défini un évidement 72 et des logements pour plots de contact d'électrodes et pistes conductrices dont un, le logement 73 est visible.

Un dépôt métallique est ensuite effectué sur la structure gravée. Il peut s'agir d'un bicouche comprenant une couche d'accrochage en Cr de 0,05 pm d'épaisseur et une couche d'or de 0,9 µm d'épaisseur. On réalise une lithographie de la couche métallique présente dans l'évidement et dans les logements de plots pour définir les pistes à connecter et les électrodes d'amorçage et de commutation inférieures. Le métal non protégé est gravé pour obtenir la structure représentée à la figure 6B. Sur cette figure, la référence 74 représente un plot de contact d'une électrode de commande inférieure, les références 75 et 76 représentent les extrémités des pistes conductrices à connecter, la référence 77 représente une électrode de commande inférieure.

La figure 6C montre qu'une couche sacrificielle 78, par exemple en polyimide, a été déposé sur la structure et planarisée jusqu'au sommet de la couche d'oxyde 71.

La figure 6D montre qu'une couche de matériau diélectrique 79 a été déposée sur la structure afin de constituer la poutre. Il peut s'agir d'une couche de Si₃N₄ de 0,5 µm d'épaisseur. Une ouverture 80 est pratiquée, par lithogravure, dans la couche 79 pour définir l'emplacement du plot de contact du micro-commutateur au niveau des extrémités de pistes 75 et 76.

Un dépôt métallique est ensuite réalisé sur la structure. Il peut s'agir d'une couche d'or de 0,5µm d'épaisseur. Une lithographie de cette couche est effectuée pour définir le plot de contact des pistes conductrices et les électrodes d'amorçage et de commutation supérieures. La gravure de cette couche permet d'obtenir ces éléments conducteurs. La figure 6E montre le plot de contact 81, un plot de contact 82 des électrodes d'amorçage (non représentées), une électrode de commutation 83 et un plot de contact 84 d'une électrode de commutation.

La couche 79 est ensuite traitée par lithogravure pour définir la poutre 85 avec arrêt de la gravure sur la couche sacrificielle 78 (voir la figure 6F).

La couche sacrificielle est ensuite éliminée par gravure sèche, par exemple du type plasma d'oxygène. On obtient la structure représentée à la figure 6G.

## Revendications

1. Micro-commutateur électrostatique destiné à raccorder électriquement au moins deux pistes électriquement conductrices (4,5) disposées sur un support, le raccord électrique entre les deux pistes conductrices (4,5) se faisant au moyen d'un plot de contact (6) prévu sur des moyens déformables (3) en matériau isolant et aptes à se déformer par rapport au support, sous l'action d'une force électrostatique générée par des électrodes de commande, le plot de contact (6) réalisant le raccord électrique des extrémités (14,15) des deux pistes conductrices (4,5) lorsque les moyens déformables sont suffisamment déformés, **caractérisé en ce que** les électrodes de commande sont réparties sur les moyens déformables et le support en deux jeux d'électrodes, un premier jeu d'électrodes (101, 102, 33, 53) destiné à la génération d'une première force électrostatique pour amorcer la déformation des moyens déformables (3) jusqu'à obtenir un contact mécanique des moyens déformables, les extrémités (14, 15) des pistes conductrices (4, 5) étant suffisamment éloignées l'une de l'autre pour que le plot de contact (6) ne raccorde pas électriquement les extrémités des deux pistes conductrices, un deuxième jeu d'électrodes (101, 102, 7, 8) destiné à la génération d'une deuxième force électrostatique pour poursuivre la déformation des moyens déformables (3) de façon que le plot de contact (6) raccorde électriquement les extrémités (14, 15) des deux pistes conductrices.

2. Micro-commutateur électrostatique selon la revendication 1, **caractérisé en ce que** les électrodes de commande (7, 8, 33, 53) réparties sur les moyens déformables (3) sont disposées sur ceux-ci de façon que les moyens déformables sont interposés entre elles et les électrodes de commande (101, 102) réparties sur le support.

3. Micro-commutateur électrostatique selon la revendication 1, **caractérisé en ce que** les électrodes de commande réparties sur le support comprennent deux électrodes (101, 102) qui sont chacune une électrode commune pour le premier jeu d'électrodes et pour le deuxième jeu d'électrodes.

4. Micro-commutateur électrostatique selon la revendication 1, **caractérisé en ce que** les moyens déformables (3) comprennent une poutre encastrée à ses deux extrémités ou une poutre en porte-à-faux.

5. Micro-commutateur selon la revendication 4, **caractérisé en ce que** les électrodes de commande réparties sur les moyens déformables comprennent des électrodes (33, 53) de l'un des deux jeux d'électrodes disposées sur des parties annexes (13, 23) rattachées à la poutre (3) et agencées de chaque coté de la poutre.

6. Micro-commutateur selon la revendication 5, **caractérisé en ce que** les électrodes de commande réparties sur les moyens déformables comprennent des électrodes (7, 8) de l'autre des deux jeux d'électrodes disposées sur la poutre (3) et agencées de chaque coté du plot de contact (6).

## Claims

1. Electrostatic microswitch for electrically connecting at least two electrically conductive paths (4, 5) placed on a support, the electrical connection between the conductive paths (4, 5) taking place by means of a contact stud (6) provided on deformable means (3) made from an insulating material and which can be deformed relative to the support, under the action of an electrostatic force generated by control electrodes, the contact stud (6) implementing the electrical connection of the ends (14, 15) of the two conductive paths (4, 5) when the deformable means are sufficiently deformed, **characterized in that** the control electrodes are subdivided on the deformable means and support so as to form two sets of electrodes, a first set of electrodes (101, 102, 33, 53) for generating a first electrostatic force for initiating the deformation of the deformable means (3) until a mechanical contact of the deformable means is obtained, the ends (14, 15) of the conductive paths (4, 5) being sufficiently remote from one another to ensure that the contact stud (6) does not electrically connect the ends of the two conductive paths, a second set of electrodes (101, 102, 7, 8) for generating a second electrostatic force in order to continue the deformation of the deformable means (3) in such a way that the contact stud (6) electrically connects the ends (14, 15) of the two conductive paths.

2. Electrostatic microswitch according to claim 1, **characterized in that** the control electrodes (7, 8, 33, 53) laid out on the deformable means (3) are placed on the latter so that the deformable means are interposed between them and the control electrodes (101, 102) laid out on the support.

3. Electrostatic microswitch according to claim 1, **characterized in that** the control electrodes laid out on the support comprise two electrodes (101, 102) each of which is a common electrode to the first set of electrodes and to the second set of electrodes.

4. Electrostatic microswitch according to claim 1, **characterized in that** the deformable means (3) comprise a beam embedded at its two ends or a cantilever beam.

5. Electrostatic microswitch according to claim 4, **characterized in that** the control electrodes laid out on the deformable means comprise the electrodes (33, 53) of one of the two sets of electrodes placed on the annex parts (13, 23) attached to the beam (3) and fitted on each side of the beam.

6. Electrostatic microswitch according to claim 5, **characterized in that** the control electrodes laid out on the deformable means comprise the electrodes (7, 8) of the other of the two sets of electrodes placed on the beam (3) and fitted on each side of the contact stud (6).

## Patentansprüche

1. Elektrostatischer Mikroschalter, dazu bestimmt, wenigstens zwei auf einem Träger vorgesehene, elektrisch leitende Bahnen bzw. Leiterbahnen (4, 5) zu verbinden, wobei die elektrische Verbindung zwischen den beiden Leiterbahnen (4, 5) mit Hilfe eines Kontaktelements (6) erfolgt, vorgesehen auf verformbaren Einrichtungen (3) aus isolierendem Material und fähig, sich in Bezug auf den Träger unter der Wirkung einer durch Steuerelektroden erzeugten elektrostatischen Kraft zu verformen, wobei das Kontaktelement (6) die elektrische Verbindung der Enden (14, 15) der beiden Leiterbahnen (5, 6) realisiert, wenn die verformbaren Einrichtungen ausreichend verformt sind,
**dadurch gekennzeichnet, dass** die Steuerelektroden auf den verformbaren Einrichtungen und dem Träger verteilt sind in Form von zwei Elektrodensätzen, einem ersten Elektrodensatz (101, 102, 33, 53), bestimmt zu Erzeugung einer ersten elektrostatischen Kraft, um die Verformung der verformbaren Einrichtungen (3) auszulösen, bis man einen mechanischen Kontakt der verformbaren Einrichtungen erhält, wobei die Enden (14, 15) der Leiterbahnen (4, 5) ausreichend voneinander entfernt sind, so dass das Kontaktelement (6) die Enden (14, 15) der Leiterbahnen (4, 5) nicht elektrisch verbindet, und einem zweiten Elektrodensatz (101, 102, 7, 8), bestimmt zur Erzeugung einer zweiten elektrostatischen Kraft, um die Verformung der verformbaren Einrichtungen (3) so fortzusetzen, dass das Kontaktelement (6) die Enden (14, 15) der beiden Leiterbahnen elektrisch verbindet.

2. Elektrostatischer Mikroschalter nach Anspruch 1, **dadurch gekennzeichnet, dass** die auf den verformbaren Einrichtungen (3) verteilten Steuerelektroden (7, 8, 33, 53) auf diesen so angeordnet sind, dass sich die verformbaren Einrichtungen zwischen ihnen und den auf dem Träger verteilten Steuerelektroden (101, 102) befinden.

3. Elektrostatischer Mikroschalter nach Anspruch 1, **dadurch gekennzeichnet, dass** die auf dem Träger verteilten Steuerelektroden zwei Elektroden (101, 102) umfassen, von denen jede eine gemeinsame Elektrode des ersten Elektrodensatzes und des zweiten Elektrodensatzes bildet.

4. Elektrostatischer Mikroschalter nach Anspruch 1, **dadurch gekennzeichnet, dass** die verformbaren Einrichtungen (3) einen an seinen beiden Enden eingefügten Balken oder einen freitragenden Balken umfassen.

5. Mikroschalter nach Anspruch 4, **dadurch gekennzeichnet, dass** die auf den verformbaren Einrichtungen verteilten Steuerelektroden Elektroden (33, 53) von einem der beiden Elektrodensätze umfassen, die auf Anbauteilen (13, 23) vorgesehen sind, die am Balken (3) befestigt und auf jeder Seite des Balkens angeordnet sind.

6. Mikroschalter nach Anspruch 5, **dadurch gekennzeichnet, dass** die auf den verformbaren Einrichtungen verteilten Steuerelektroden Elektroden (7, 8) von dem anderen der beiden Elektrodensätze umfassen, vorgesehen auf dem Balken (3) und auf jeder Seite des Kontaktelements (6) angeordnet.
